# EUROPÄISCHE PATENTSCHRIFT

(11) **EP 0 896 146 B1**
(45) Veröffentlichungstag und Bekanntmachung des Hinweises auf die Patenterteilung: **25.06.2003**
(21) Anmeldenummer: 98110043.1
(22) Anmeldetag: 29.05.1998
(51) Int. Cl.: F02F 1/42, F02B 69/00

(54) **Zylinderkopf zur Verwendung für Kurbelgehäuse mit unterschiedlichen Zylinderbohrungsdurchmessern**
Cylinderhead for a crankcase with various cylinder bores
Culasse pour un carter-moteur à plusieurs alésages

(30) Priorität: 06.08.1997 DE 19734007
(43) Veröffentlichungstag der Anmeldung: 10.02.1999
(73) Patentinhaber: DEUTZ Aktiengesellschaft, 51063 Köln (DE)
(72) Erfinder: Moser, Franz Xavier, Prof. Dr., 51515 Kürten (DE)

(56) Entgegenhaltungen:
- EP-A- 0 611 878
- EP-A- 0 732 493
- FR-A- 576 485
- FR-A- 2 353 714
- GB-A- 281 347

## Beschreibung

Die Erfindung betrifft eine Brennkraftmaschine mit einem Zylinderkopf, wobei die Brennkraftmaschine ein Kurbelgehäuse aufweist, in dem eine Kurbelwelle drehbar gelagert ist, an der zumindest ein Pleuel angelenkt ist, das einen in einem Zylinder bewegbaren Kolben trägt, wobei der Zylinder unter Bildung eines Brennraums von dem Zylinderkopf abgedeckt ist, in den als zumindest ein Einlassventil und ein Auslassventil ausgebildete Gaswechselventile eingelassen sind, die bei ihrer Betätigung mit jeweils ihren Ventiltellern in den Brennraum hineinragen und , wobei das Kurbelgehäuse wahlweise mit unterschiedlich großen Zylinderbohrungen ausbildbar ist und wobei für alle Kurbelgehäuseversionen ein Zylinderkopf vorgesehen ist, dessen Zylinderkopf-Befestigungen und Gaswechselventile identisch angeordnet sind.

Ein derartiger Zylinderkopf bzw. eine derartige Brennkraftmaschine ist aus der DE-PS 38 41 355 bekannt. Bei einer in diesem Dokument vorgeschlagenen Lösung zur Hubraumvergrößerung werden die Zylinderabstände und die Zylinderdurchmesser vergrößert. Dies erfordert die Neukonstruktion aller wesentlichen Brennkraftmaschinenteile und macht darüber hinaus die Anpassung der vorhandenen Produktionsanlagen notwendig. Soll darüber hinaus die Brennkraftmaschine auch mit dem bisherigen Hubraum gebaut werden, müssen hierzu alle (bisherigen) Brennkraftmaschinenteile weitergebaut werden, so dass darüber hinaus eine große Teilevielfalt und entsprechende Bevorratung notwendig ist. Bei einer zweiten in diesem Dokument vorgeschlagenen Lösung zur Hubraumvergrößerung bleibt der Zylinderkopf unverändert bezüglich der Abstände zwischen den Ladungswechseleinheiten. Dadurch kommen die Ladungswechseleinheiten in eine in Bezug auf die Längsmittelachse ihrer Zylinder unsymmetrische Lage. Dadurch sind keine Ventilsitzdurchmesser möglich, die ein Optimum bezüglich der Ventilöffnungsfläche aufweist.

Der Erfindung liegt die Aufgabe zugrunde, bei einer Brennkraftmaschine eine Hubraumvergrößerung zu realisieren, bei der die Teilevielfalt gering ist und bei der die Ventilöffnungsfläche optimiert ist.

Diese Aufgabe wird dadurch gelöst, dass der Zylinderkopf für Brennkraftmaschinen mit unterschiedlich großen Zylinderbohrungen in der Form verwendbar ist, dass der Zylinderkopf für die Brennkraftmaschine mit der größten Zylinderbohrung bezüglich der Anordnung der Zylinderkopf-Befestigungen und der Gaswechselventile sowie der Durchmesser der Ventilteller und der diese umgebenden Ventilsitzringe ausgelegt ist und dabei die Ventilteller bis in den Zylinderrandbereich des mit dem Brennraum zusammenwirkenden Teils des Zylinderkopfs reichen, und dass der Zylinderkopf mit Ventilsitzringen bestückbar ist, die eine an eine geringere Zylinderbohrung einer weiteren Brennkraftmaschine angepasste Reduzierung des Ventiltellerdurchmessers bewirken. Dabei ist es dann so, dass die Randbereiche dieser Ventilsitzringe von den Zylindern oder den Zylinderrohren in den einander zugewandten Bereichen überdeckt sind, wobei aber die Gaswechselventile selbst frei bewegbar sind. In einer allgemeinsten Variante ist es gegebenenfalls möglich, die Ventilsitzringe so auszugestalten, dass die Mittelachse des Ventilsitzringinnendurchmessers exzentrisch zu der Mittelachse des Ventilsitzringaußendurchmessers in Richtung Zylinderkopfmitte verschoben ist. Zudem sind bei dieser Ausgestaltung die Ventilschaftführungen um das gleiche Exzentrizitätsmaß zur Zylinderkopfmitte hin verlagert. Dies kann insbesondere bei Verwendung von Ventilschaftführungsbuchsen mit entsprechend exzentrischen Bohrungen für die Ventilschäfte im Bezug zu dem Außendurchmesser erreicht werden. Im Rahmen der bevorzugten Ausführung der Erfindung weisen die Ventilsitzringe aber ohne exzentrische Verlagerung der verschiedenen Mittelachsen unterschiedliche Sitzbreiten auf. Dadurch braucht an den Ventilschaftführungen keine Änderung oder Anpassung vorgenommen zu werden und es werden nur entsprechend an die Ventilsitzringe angepaßte Gaswechselventile mit verringerten Ventiltellerdurchmessern eingesetzt.

In Weiterbildung der Erfindung ist vorgesehen, daß die Ventilsitzringe auf der Gaswechselkanalseite eine an die Gaswechselkanäle angepaßte Kontur aufweisen. Diese Kontur ist insbesondere so ausgelegt, daß keine scharfen Übergange vorhanden sind, die die Gaswechselströmung nachteilig beeinflussen könnten.

In weiterer Ausgestaltung der Erfindung wird zumindest ein und derselbe Zylinderkopfrohling für Brennkraftmaschinen mit unterschiedlichen Bohrungsmaßen verwendet. Hierbei sind also insbesondere die Abstände der Zylinderkopf-Befestigungen und der Ventilschaftführungsmittelachsen in Zylinderkopflängsrichtung und in Zylinderkopfquerrichtung bei allen Bohrungsvarianten gleich. Details, die hierauf keinen Einfluß haben, können also selbstverständlich geändert werden. Somit kann der Zylinderkopf - gleichgültig für welches Kurbelgehäuse er verwendet wird - ohne Änderungen bzw. mit den gleichen Werkzeugen bearbeitet werden, wobei ausschließlich entsprechend dem jeweiligen Bohrungsdurchmesser unterschiedliche Ventilsitzringe und passende Ventile eingesetzt werden. Alle anderen Anbauteile des Zylinderkopfs einschließlich der Ansaugleitungen und Abgasleitungen können gleich sein. Dadurch wird der Herstellungsaufwand und insbesondere die Teilevielfalt reduziert.

In Weiterbildung der Erfindung sind die mit den Einlaß- und Auslaßventilen zusammenwirkenden Gaswechselkanäle in dem Zylinderkopf auf den größten Ventilsitzringdurchmesser ausgelegt. Damit ist in jedem Falle gewährleistet, daß der Ladungswechsel für die Brennkraftmaschine mit dem größten Bohrungsdurchmesser beziehungsweise Hubraum optimiert ist. Damit sind aber normalerweise für Brennkraftmaschinen mit einem kleinerem Hubraum die durch diese Gaswechselkanäle strömenden (Brennluft)-Mengen für einen guten Ladungswechsel ausreichend.

Gegebenenfalls können bei dem Kurbelgehäuse mit einer kleineren Zylinderbohrung die Gaswechselkanalkerne zumindest im Bereich der Ventilsitzringe einen kleineren Durchmesser aufweisen. Somit brauchen keine Ventilsitzringe mit entsprechender Übergangskontur verwendet werden, sondern es kann auf standardmäßige Ventilsitzrohlinge zurückgegriffen werden.

In weiterer Ausgestaltung ist die Anordnung und Ausgestaltung der Ventilbetätigungsmittel in dem Kurbelgehäuse und/oder dem Zylinderkopf bei den verschiedenen Bohrungsvarianten ebenfalls gleich. Somit können auch hier gleiche Teile einschließlich der Nockenwelle verwendet werden.

Insgesamt wird durch die erfindungsgemäße Verwendung bzw. Ausgestaltung des Zylinderkopfs erreicht, daß dieser für unterschiedliche Bohrungsdurchmesser der Zylinderverwendet werden kann. Dabei kann die erfindungsgemäße Verwendung insbesondere bei einer Weiterentwicklung einer bestehenden Motorbaureihe vorteilhaft sein, indem zunächst der Zylinderkopf für die Brennkraftmaschine mit dem vergrößerten Hubraum entwickelt wird. Dieser Zylinderkopf kann dann auf dem vorhandenen Kurbelgehäuse ohne Änderungen verwendet werden.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

Es zeigt:
- Fig. 1:: in schematischer Darstellung ein auf einen Zylinder aufgesetzter Zylinderkopf,
- Fig. 2:: einen Gaswechselkanal, in dem ein Ventilsitzring für ein Gaswechselventil mit verkleinerten Ventiltellerdurchmesser eingesetzt ist,
- Fig. 3:: eine schematische Ansicht des Zylinderkopfs auf der Brennraumseite zusammenwirkend mit einem großen Bohrungsdurchmesser des Zylinders und
- Fig. 4:: eine Ansicht gemäß Fig. 3 mit einem kleineren Bohrungsdurchmesser.

Der in Fig. 1 dargestellte Zylinder 1 einer insbesondere mehrzylindrigen Brennkraftmaschine in Reihen- oder V-Bauart ist von einem schematisch dargestellten Zylinderkopf 2 abgedeckt, wobei von dem Zylinderkopf 2 ein Gaswechselkanal 3, ein Ventilsitzring 7 und ein teilweise dargestelltes Gaswechselventil 4 dargestellt sind. Der Ventilschaft 5 des Gaswechselventils 4 ist in einer nicht dargestellten Ventilschaftführung in dem Zylinderkopf 2 geführt, während der Ventilteller 6 mit dem Ventilsitzring 7, der in den Zylinderkopf 2 eingelassen ist, zusammenwirkt. Lage und Größe des Ventiltellers 6 und des Ventilsitzrings 7 sind so bemessen, daß das Gaswechselventil 4 einen möglichst großen Strömungsquerschnitt zu dem Gaswechselkanal 3 freigibt. Dementsprechend reicht das Gaswechselventil 4 bis nahe an die Zylinderlauffläche 8 heran. Wird ein Zylinder 1 mit einem geringfügig geringerem Bohrungsmaß verwendet (strichliniert), so würde das Gaswechselventil nicht mehr geöffnet und geschlossen werden können.

Für diesen Fall wird - wie in Fig. 2 und Fig. 4 dargestellt - ein Ventilsitzring 7a mit einer größeren Sitzringbreite in den Zylinderkopf 2 eingesetzt, wobei gleichzeitig ein Gaswechselventil 4a mit einem gegenüber dem Gaswechselventil 4 kleineren Durchmesser des Ventiltellers 6a eingesetzt wird. Für einen strömungsgünstigen Übergang weist der Ventilsitzring 7a eine Übergangskontur 9 auf, die einen strömungsgünstigen Übergang zu der Gaswechselkanalinnenwandung gewährleistet. Anstelle dieses Ventilsitzrings 7a mit einer Übergangskontur 9 kann auch beim Gießen des Zylinderkopfs 2 ein angepaßter Gaswechselventilkern mit zumindest in diesem Bereich kleineren Durchmesser verwendet werden. Im übrigen ist in Fig. 2 strichliniert der Ventilsitzring mit einer kleineren Sitzringbreite für einen großen Bohrungsdurchmesser angedeutet.

Die Fig. 3 und 4 zeigen je eine Ansicht des Zylinderkopfs 1 auf der Brennraumseite zusammenwirkend mit unterschiedlichen Bohrungsdurchmessern der Zylinder 1, wobei in Fig. 3 eine Ausführung des Zylinderkopfs 2 mit Ventilsitzringen 7 mit geringer Ventilsitzringbreite und großem Bohrungsdurchmesser des Zylinders 1 darstellt ist, während Fig. 4 eine Ausführung des Zylinderkopfs 2 mit Ventilsitzringen 7a mit großer Ringbreite und einem geringeren Bohrungsdurchmesser des Zylinders 1 zeigt. Die mittige Bohrung 10 ist eine Öffnung insbesondere für ein Einspritzventil, wobei hier aber ggf. auch eine Zündkerze eingesetzt sein kann, da die Erfindung sowohl für selbstzündende Brennkraftmaschinen als auch für fremdgezündete Ottooder Gas- Brennkraftmaschinen verwendbar ist. Die Abstände 11a, 11b der Mittelachsen der Gaswechselventile 4, 4a sowie die Abstände 12a, 12b der Mittelachsen der Zylinderkopf- Befestigungen (Zylinderkopfschraubenpfeifen) sind immer gleich.

## Patentansprüche

1. Brennkraftmaschine reihe mit einem Zylinderkopf (2), wobei die Brennkraftmaschine ein Kurbelgehäuse aufweist, in dem eine Kurbelwelle drehbar gelagert ist, an der zumindest ein Pleuel angelenkt ist, das einen in einem Zylinder (1) bewegbaren Kolben trägt, wobei der Zylinder (1) unter Bildung eines Brennraums von dem Zylinderkopf (2) abgedeckt ist, in den als zumindest ein Einlassventil und ein Auslassventil ausgebildete Gaswechselventile (4, 4a) eingelassen sind, die bei ihrer Betätigung mit jeweils ihren Ventiltellern in den Brennraum hineinragen, wobei das Kurbelgehäuse wahlweise mit unterschiedlich großen Zylinderbohrungen ausbildbar ist und wobei für alle Kurbelgehäuseversionen ein Zylinderkopf (2) vorgesehen ist, dessen Zylinderkopf-Befestigungen und Gaswechselventile (4, 4a) identisch angeordnet sind,
**dadurch gekennzeichnet, dass** der Zylinderkopf (2) für eine Brennkraftmaschine mit einer großen Zylinderbohrung bezüglich der Anordnung der Zylinderkopf-Befestigungen und der Gaswechselventile (4, 4a) sowie der Durchmesser der Ventilteller (6) und der diese umgebenden Ventilsitzringe (7) ausgelegt ist und dabei die Ventilteller (6) bis in den Zylinderrandbereich des mit dem Brennraum zusammenwirkenden Teils des Zylinderkopfs (2) reichen und dass bei dem Kurbelgehäuse mit einer kleineren Zylinderbohrung der Zylinderkopf (2) mit Ventilsitzringen (7a) mit kleinerem Innendurchmesser und Gaswechselventilen (4a) mit kleinerem Durchmesser der Ventilteller (6a) bestückbar ist.

2. Brennkraftmaschine reihe nach Anspruch 1,
**dadurch gekennzeichnet, dass** bei dem Kurbelgehäuse mit einer kleineren Zylinderbohrung die Ventilsitzringe (7a) eine Übergangskontur (9) zu dem Gaswechselventilkanal (3) aufweisen.

3. Brennkraftmaschine reihe nach Anspruch 1 oder 2,
**dadurch gekennzeichnet, dass** der Zylinderkopf (2) bei den verschiedenen Zylinderbohrungen in seiner Grundgestaltung gleich ist.

4. Brennkraftmaschine reihe nach einem der vorherigen Ansprüche,
**dadurch gekennzeichnet, dass** mit den Gaswechselventilen (4, 4a) zusammenwirkende Gaswechselkanäle (3) in dem Zylinderkopf (2) auf den größten Innendurchmesser der Ventilsitzringe (6a) ausgelegt sind.

5. Brennkraftmaschine reihe nach einem der vorherigen Ansprüche,
**dadurch gekennzeichnet, dass** bei dem Kurbelgehäuse mit einer kleineren Zylinderbohrung die Gaswechselkanalkerne zumindest im Bereich der Ventilsitzringe (7, 7a) einen kleinen Durchmesser aufweisen.

6. Brennkraftmaschine reihe nach einem der vorherigen Ansprüche,
**dadurch gekennzeichnet, dass** die Anordnung der Ventilbetätigungsmittel in dem Kurbelgehäuse und/oder dem Zylinderkopf (2) bei den unterschiedlich großen Zylinderbohrungen gleich ist.

## Claims

1. Series of internal combustion engines with a cylinder head (2), the internal combustion engine having a crankcase in which a crankshaft is rotatably mounted, on which crankshaft at least one connecting rod is articulated which bears a piston which can be moved in a cylinder (1), the cylinder (1) being covered to form a combustion chamber by the cylinder head (2) into which gas exchange valves (4, 4a) configured as at least one inlet valve and one outlet valve are recessed, the valve heads of each of the gas exchange valves projecting into the combustion chamber when the said gas exchange valves are actuated, it being possible to optionally configure the crankcase with cylinder bores of differing magnitudes and one cylinder head (2) being provided for all versions of the crankcase, the cylinder-head securing means and gas exchange valves (4, 4a) of which cylinder head are arranged identically, **characterized in that** the cylinder head (2), with regard to the arrangement of the cylinder-head securing means and the gas exchange valves (4, 4a) and also to the diameters of the valve heads (6) and of the valve seat rings (7) surrounding the latter, is designed for an internal combustion engine with a large cylinder bore and, in this case, the valve heads (6) reach into the cylinder edge region of the part of the cylinder head (2) which cooperates with the combustion chamber, and **in that**, in the case of the crankcase with a relatively small cylinder bore, the cylinder head (2) can be equipped with valve seat rings (7a) of a relatively small inner diameter and gas exchange valves (4a) of a relatively small diameter of the valve heads (6a).

2. Series of internal combustion engines according to Claim 1, **characterized in that** the valve seat rings (7a) have a transitional contour (9) to the gas exchange valve duct (3) in the case of the crankcase with a relatively small cylinder bore.

3. Series of internal combustion engines according to Claim 1 or 2, **characterized in that** the basic design of the cylinder head (2) is identical in the case of the different cylinder bores.

4. Series of internal combustion engines according to one of the preceding claims, **characterized in that** gas exchange ducts (3), cooperating with the gas exchange valves (4, 4a), in the cylinder head (2) are designed for the largest inner diameter of the valve seat rings (6a).

5. Series of internal combustion engines according to one of the preceding claims, **characterized in that**, at least in the region of the valve seat rings (7, 7a), the gas exchange duct interiors have a small diameter in the case of the crankcase with a relatively small cylinder bore.

6. Series of internal combustion engines according to one of the preceding claims, **characterized in that** the valve actuating means are arranged identically in the crankcase and/or the cylinder head (2) in the case of the cylinder bores of differing magnitudes.

## Revendications

1. Rangée de moteur à combustion interne comprenant une culasse (2), le moteur à combustion interne présentant un carter-moteur dans lequel est monté à rotation un vilebrequin sur lequel est articulée au moins une bielle qui porte un piston déplaçable dans un cylindre (1), le cylindre (1) étant recouvert par la culasse (2) en formant une chambre de combustion, des soupapes d'échange gazeux (4, 4a) réalisées en tant qu'au moins une soupape d'admission et une soupape d'échappement étant introduites dans la culasse, lesquelles, par leur actionnement avec leur tête de soupape respective, pénètrent dans la chambre de combustion, le carter-moteur pouvant être réalisé de manière sélective avec des alésages de cylindres de tailles différentes et une culasse (2) étant prévue pour toutes les versions de carter-moteur, dont les fixations de culasse et les soupapes d'échange gazeux (4, 4a) sont disposées de manière identique,
**caractérisée en ce que** la culasse (2) est conçue pour un moteur à combustion interne avec un gros alésage de cylindre par rapport à l'agencement des fixations de culasse et des soupapes d'échange gazeux (4, 4a) ainsi que par rapport aux diamètres des têtes de soupape (6) et des sièges de soupapes (7) entourant celles-ci, où les têtes de soupape (6) pénètrent jusque dans la région de bord des cylindres de la partie de la culasse (2) coopérant avec la chambre de combustion et **en ce que** dans le cas d'un carter-moteur avec un alésage de cylindre plus petit, la culasse (2) est pourvue de sièges de soupapes (7a) avec un diamètre intérieur plus petit et de soupapes d'échange gazeux (4a) avec un diamètre des têtes de soupape (6a) plus petit.

2. Rangée de moteur à combustion interne selon la revendication 1,
**caractérisée en ce que** dans le cas d'un carter-moteur avec un alésage de cylindre plus petit, les sièges de soupapes (7a) présentent un contour de transition (9) vers le canal de soupape d'échange gazeux (3).

3. Rangée de moteur à combustion interne selon la revendication 1 ou 2,
**caractérisée en ce que** la culasse (2) a la même configuration de base pour les différents alésages de cylindres.

4. Rangée de moteur à combustion interne selon l'une quelconque des revendications précédentes,
**caractérisée en ce que** des canaux d'échange gazeux (3) coopérant avec les soupapes d'échange gazeux (4, 4a) sont conçus dans la culasse (2) avec le plus grand diamètre intérieur des sièges de soupapes (7a).

5. Rangée de moteur à combustion interne selon l'une quelconque des revendications précédentes,
**caractérisée en ce que** dans le cas d'un carter-moteur avec un plus petit alésage de cylindre, les centres des canaux d'échange gazeux présentent au moins dans la région des sièges de soupapes (7, 7a) un petit diamètre.

6. Rangée de moteur à combustion interne selon l'une quelconque des revendications précédentes,
**caractérisée en ce que** l'agencement des moyens d'actionnement de soupape dans le carter-moteur et/ou dans la culasse (2) est identique pour les tailles différentes d'alésages de cylindres.
